# EUROPÄISCHE PATENTSCHRIFT

(11) **EP 1 965 140 B1**
(45) Veröffentlichungstag und Bekanntmachung des Hinweises auf die Patenterteilung: **23.10.2013**
(21) Anmeldenummer: 08003087.7
(22) Anmeldetag: 20.02.2008
(51) Int. Cl.: F24D 19/02

(54) **Wandkonsole zur Befestigung eines mit oberer und unterer Aufhängelasche oder -kante versehenen Heizkörpers oder dgl.**
Wall console for mounting a heater or similar with a top and bottom mounting link or clip
Console murale destinée à la fixation d'un corps de chauffage ou analogue pourvu d'un bord ou d'une bride de suspension supérieurs et inférieurs

(30) Priorität: 02.03.2007 DE 202007003099 U
(43) Veröffentlichungstag der Anmeldung: 03.09.2008
(73) Patentinhaber: WEMEFA Horst Christopeit GmbH, 42555 Velbert (DE)
(72) Erfinder: Pega, Adrian, 42549 Velbert (DE)
(74) Vertreter: Patentanwälte Buse, Mentzel, Ludewig

(56) Entgegenhaltungen:
- DE-A1- 10 160 217
- DE-A1- 19 803 141
- DE-A1- 19 828 233
- DE-U1- 20 313 325

## Beschreibung

### Technisches Gebiet

Die Erfindung betrifft eine Wandkonsole zur Befestigung eines mit oberer und unterer Aufhängelasche oder -kante oder dgl. versehenen Heizkörpers oder dgl., insbesondere Kompaktheizkörper, mit einer an einer Wandebene befestigbaren, zur Wandebene oder Heizkörperebene hin offenes U-, C- oder Hut-Profil aufweisenden Schiene, von deren unterem Ende ein unterer Halter zur Aufnahme der unteren Lasche oder Kante des Heizkörpers ausgeht, und an dessen oberen Ende ein oberer Halter angeordnet ist, wobei der untere Halter ein mit dem Schlitz versehenes Aufnahmeteil aus nachgiebigem Material, wie Kunststoff, besitzt, das in den Schlitz hineinführende Schrägflächen bildet.

### Stand der Technik

Eine derartige Wandkonsole ist aus der DE 198 28 233 A1 bereits bekannt. Nachteilig beim Stand der Technik ist die Tatsache, dass das Aufnahmeteil für das untere Ende des Heizkörpers ein Hindernis aufweist, d.h., dass man bei der Montage darauf achten muss, dass die Kante des Heizkörpers oder der Lasche in dem trichterförmigen Bereich des Aufnahmeteils eingesetzt wird, um ein Einrutschen in den Schlitz der Aufnahme zu ermöglichen. Beim Montieren ist es sehr umständlich, insbesondere bei Sichtbehinderung, diesen Innenbereich der Schrägfläche des Aufnahmeteils zu treffen.

Die DE 203 13 325 U1 beschreibt eine Wandkonsole zur Befestigung eines Heizkörpers mit einer an der Wandebene befestigbaren Schiene, deren unteres Ende einen unteren Halter zur Aufnahme der unteren Lasche oder Kante des Heizkörpers aufweist. Die Schiene weist ebenfalls eine von der Wandebene weggerichtete Sicke auf. Nachteilig beim Gegenstand dieses Dokumentes ist jedoch, dass der untere Halter mit zwei Haken in von dem Profilsteg der Schiene gebildete Kanten eingesteckt werden muss. Dies erhöht den Montageaufwand. Bei der in Fig. 11 des Dokumentes vorgeschlagenen Ausführungsform ist zwar auch ein zusätzliches Aufnahmeteil aus Kunststoff vorgesehen, jedoch weist dieses Aufnahmeteil wiederum ein Hindernis auf, so dass man bei der Montage des Heizkörpers darauf achten muss, dass die untere Kante in den richtigen Bereich des Aufnahmeteiles eingesetzt wird, um ein Einrutschen in den Schlitz zu ermöglichen.

### Aufgabe der Erfindung

Aufgabe der Erfindung ist es, diesen Nachteil zu vermeiden und eine Konsole der eingangs genannten Art zu schaffen, bei der die Montage dadurch erleichtert wird, dass die Kante oder Lasche des Heizkörpers mit Zielgenauigkeit ein Hereinrutschen in die Halteposition ermöglicht wird.

### Lösungswege

Gelöst wird die Aufgabe dadurch, dass die Schiene im Bereich des unteren Halters eine von der Wandebene weggerichtete Sicke aufweist, die soweit in Richtung des Aufnahmeteils vorspringt, dass sie mit der einen Schrägfläche des Aufnahmeteils eine in dem Schlitz endende, barrierefreie Führung für die untere Lasche oder Kante des Heizkörpers bildet.

Außerdem bildet das untere Ende der Schienen einen im Wesentlichen rechtwinkligen Haken, dessen Winkelhalbierende im Wesentlichen parallel im Abstand A zur Wandebene liegt und damit eine Schrägführung für die Kante erreicht wird, die in den Schlitz hineinführt. Zumindest der vom Hakenende weggerichtete Schenkel des Hakenwinkels bildet eine von der Aufnahme weggerichtete Sicke, in die ein von dem Aufnahmeteil gebildeter Wulst hineinreicht. Das hat den Vorteil, dass die Montage des Aufnahmeteils in die Schiene erleichtert wird.

Gemäß einer Weiterbildung der Erfindung ist der Hakenwinkel so ausgebildet, dass ein an die Form des Hakens angepasstes Aufnahmeteil einsetzbar ist.

Des Weiteren kann ein von dem Wulst ausgehender Halteklip vorgesehen sein, der von einem Durchbruch im Sickenbereich aufnehmbar ist.

Günstig ist es auch, wenn dem Wulst gegenüberliegend ein weiterer Wulst in den Bereich des Winkels vorspringt und eine Einlaufbahn für die untere Lasche oder Naht des Heizkörpers bildet.

### Kurze Beschreibung der Zeichnungen

Die Erfindung wird anhand von Ausführungsbeispielen näher erläutert, die in den Zeichnungen dargestellt sind.

Es zeigt:
- Fig. 1: eine im unteren Teil erfindungsgemäß ausgestaltete Wandkonsole in perspektivischer Darstellung;
- Fig. 2: eine ähnliche Konsole mit abgewandeltem oberen Haltebereich; und
- Fig. 3: eine teilweise geschnittene Seitenansicht des erfindungsgemäß ausgestalteten unteren Teils der Wandkonsole.

### Detaillierte Beschreibung der Erfindung

Fig. 1 zeigt in einer perspektivischen Ansicht eine Wandkonsole 10 zur Befestigung eines mit oberer und unterer Aufhängelasche oder -kante oder dgl. versehenen Heizkörpers, nicht dargestellt, insbesondere Kompaktheizkörper, mit einer an der Wand, nicht dargestellt, befestigbaren, zur Wand oder Heizkörper hin offenes U-, C-oder Hut-Profil aufweisende Schiene 12, von deren unteren Ende 14 ein unterer Halter 16 zur Aufnahme der unteren Lasche oder Kante des Heizkörpers ausgeht, und an dessen oberen Ende 20 ein oberer Halter 18 angeordnet ist, wobei der untere Halter 16 ein mit Schlitz 22 versehenes Aufnahmeteil 24 aus nachgiebigem Material, wie Kunststoff, besitzt, das in den Schlitz 22 hineinführende Schrägflächen 26, 28 bildet.

Die Schiene 12 bildet im Bereich des unteren Halters 14 eine von der Wandebene 30, siehe Fig. 3, weggerichtete Sicke 32, die soweit in Richtung des Aufnahmeteils 24 vorspringt, siehe Bezugszahl 34, dass sie mit der einen Schrägfläche 28 des Aufnahmeteils 24 eine in dem Schlitz 22 endende Führung für die untere Lasche oder Kante bildet, siehe Fig. 3, die in einer Seitenansicht, teilweise geschnitten, das untere Teil der Konsole wiedergibt. Wie Fig. 3 zeigt, ist diese Führung vom Teil 34 bzw. 32 über die Schrägfläche 28 des Aufnahmeteils 24 ohne Barriere, d. h., ohne eine Stelle, an der der Heizkörper, wie beim Stand der Technik, angehoben werden müsste, um in den Schlitz 22 einzulaufen.

Wie die Figuren außerdem deutlich erkennen lassen, siehe den geschnittenen Zustand der Fig. 3, bildet das untere Ende 14 der Schiene 12 einen im wesentlichen rechtwinkligen Haken 36, dessen Winkelhalbierende 38 parallel im Abstand zur Wandebene 30 liegt. In diesen Haken 36 ist das an die Form des Hakens angepasste Aufnahmeteil 24 einsetzbar.

Wie Fig. 3 in ihrem geschnittenen Bereich deutlich erkennen lässt, ist in dem vom Ende des Hakens 36 wegerichtete Schenkel des Winkelhakens eine vom Aufnahmeteil 24 weggerichtete zweite Sicke 40 gebildet, in die ein von dem Aufnahmeteil gebildeter Wulst 42 hineinreicht.

Von dem Wulst 42 geht ein Halteklip 44 aus, der von einem Durchbruch 46 im Sickenbereich aufnehmbar ist.

Dem ersten Wulst 42 gegenüberliegend bildet ein weiterer Wulst 28, der in dem Bereich des Winkelhakens 36 vorspringt, eine Einlaufbahn 28 für die untere Lasche oder Naht des Heizkörpers.

Der Halteklip 44 kann aus einem Kopf bestehen, der durch zwei rechtwinklige Schnitte gespalten ist und so ausgebildet ist, dass seine vier Teile derart zusammendrückt werden können, dass sie durch das innere Bohrungsloch 46 gedrückt werden können und dann mit dem Hindruchtreten in die Ausgangslage zurückspringen und das Aufnahmeteil 24 in der Wandkonsole festhalten. Die Sicke 32, der vorspringendes Teil 34 und die Bahn 28 des Kunststoffteils 24 bilden somit eine stetige, schräg nach unten gerichtete und in den Schlitz 22 führende Bahn für die Heizkörpernaht oder für die Kante einer Haltelasche. Es treten keine störenden Kanten auf, so dass die Heizkörperlasche oder deren Naht barrierefrei ohne ein Anheben in den versenkten Schallschutz 24 hinein gelangen. Durch die Sicke 32 und die weitere Sicke 42 hält die Schiene in Verbindung mit ihrer Profilform eine so kräftige Ausgestaltung, dass Heizkörper mit einer Last von 130 kg pro Konsole eingehängt werden können, ohne dass Probleme auftauchen. Dabei ist der Abstand A noch besonders groß gegenüber dem Stand der Technik.

Auch die Schallschutzelemente 24 lassen sich infolge ihrer Klipfunktion einfach montieren, d. h., man braucht kein Werkzeug.

Es sei noch erwähnt, dass die Wandkonsole in üblicher Weise Durchbrüche in Schlüssellochform 48 aufweisen kann, um die Konsole 12 mittels Dübel 50 und Schrauben 52 an einer Wandebene 30 zu montieren. Der obere Halter 18 kann die in Fig. 1 oder die in Fig. 2 dargestellte Form aufweisen oder noch anders geformt sein, wobei die Ausführungsform gemäß Fig. 1 eine Höhenverstellung wie auch eine Verstellung des Abstandes von der Wandebene für den oberen Halter des Heizkörpers ermöglicht, siehe auch die Beschreibung im Stand der Technik, DE 198 28 233 A1, während bei der Ausführungsform gemäß Fig. 2 die Abstandsverstellung entfällt, was die Produktion im oberen Bereich vereinfacht.

### Gewerbliche Auswertbarkeit

Die Erfindung ist im Heizungsbau gewerblich verwendbar.

### Bezugszeichenliste:

- 10: Wandkonsole
- 12: Schiene
- 14: unteres Ende der Schiene
- 16: unterer Halter
- 18, 118: oberer Halter
- 20: oberes Ende der Schiene
- 22: Schlitz
- 24: Aufnahmeteil
- 26: Schrägfläche
- 28: Schrägfläche, weitere Wulst
- 30: Wandebene
- 32: Sicke
- 34: vorspringender Teil der Sicke
- 36: rechtwinkliger Haken, Hakenwinkel
- 38: Winkelhalbierende
- 40: weitere Sicke
- 42: Wulst
- 44: Halteklip
- 46: Durchbruch
- 48: Durchbrüche
- 50: Dübel
- 52: Befestigungsschraube

## Patentansprüche

1. Wandkonsole (10) zur Befestigung eines mit oberer und unterer Aufhängelasche oder Kante oder dergl. versehenen Heizkörpers oder dergl., insbesondere Kompaktheizkörper,
mit einer an der Wandebene (30) befestigbaren, zur Wandebene oder Heizkörperebene hin offenes U-, C- oder Hut-Profil aufweisenden Schiene (12),
von deren unterem Ende (14) ein unterer Halter (16) zur Aufnahme der unteren Lasche oder Kante des Heizkörpers ausgeht, und an dessen oberem Ende (20) ein oberer Halter (18, 118) angeordnet ist,
wobei der untere Halter (16) ein mit Schlitz (22) versehenes Aufnahmeteil (24) aus nachgiebigem Material, wie Kunststoff, besitzt, das in den Schlitz (22) hineinführende Schrägflächen (26, 28) bildet,
wobei die Schiene (12) im Bereich des unteren Halters (16) eine von der Wandebene (30) weggerichtete Sicke (32) aufweist,
**dadurch gekennzeichnet,**
**dass** die Sicke (32) soweit in Richtung des Aufnahmeteils (24) vorspringt (34), dass sie mit der einen Schrägfläche (28) des Aufnahmeteils (24) eine in dem Schlitz (22) endende, barrierefreie Führung für die untere Lasche oder Kante des Heizkörpers bildet,
**dass** das untere Ende (14) der Schiene (12) einen im Wesentlichen rechtwinkligen Haken (36) bildet, dessen Winkelhalbierende (38) im Wesentlichen parallel im Abstand (A) zur Wandebene (30) liegt
und **dass** zumindest der vom Hakenende weggerichtete Schenkel des Hakenwinkels (36) eine von dem Aufnahmeteil (24) weggerichtete weitere Sicke (40) bildet, in die ein von dem Aufnahmeteil gebildeter Wulst (42) hineinreicht.

2. Wandkonsole nach Anspruch 1, **dadurch gekennzeichnet, dass** der Hakenwinkel (36) derart ausgebildet ist, dass ein an die Form des Hakenwinkels (36) angepasstes Aufnahmeteil (24) einsetzbar ist.

3. Wandkonsole nach Anspruch 1 oder 2, **dadurch gekennzeichnet, dass** von dem Wulst (42) ein Halteklip (44) ausgeht, der von einem Durchbruch (46) im Sickenbereich aufnehmbar ist.

4. Wandkonsole nach einem der Ansprüche 1 bis 3, **dadurch gekennzeichnet, dass** dem Wulst (42) gegenüberliegend ein weiterer Wulst (28) in den Bereich des Winkels (36) vorspringt und eine Einlaufbahn für die untere Lasche oder Naht des Heizkörpers bildet.

## Claims

1. Wall bracket (10) for the attachment of a heater or similar, in particular compact heater with an upper and lower suspension bracket or flange or similar,
with a rail (12) featuring an open U-profile, C-profile or cap profile that can be attached to the wall (30) at the wall plane,
from its lower end (14), a lower bracket (16) emanates for the acceptance of the lower strap or edge of the heater and at its upper end (20), an upper bracket (18, 118) is arranged,
whereby, the lower bracket (16) has a receptacle (24) with a slot (22) made from flexible material, such as plastic, that forms inclined surfaces (26, 28) that go into the slot (22),
whereby, the rail (12) features a bead (32) in the area of the lower bracket (16) that is directed away from the wall plane (30),
**characterized in that**,
the bead (32) projects (34) forward in the direction of the receptacle (24) so that it ends in one of the inclined surfaces (28) of the receptacle (24) in the slot (22), forming barrier-free guiding for the lower strap or edge of the heater,
that the lower end (14) of the rail (12) forms a significant right-angled hook bracket (36), its bisector (38) lies essentially parallel to the wall plane (30) at the distance (A)
and that at least the flank of the hook bracket (36) directed away for the end of the hook forms a further bead (40) directed away from the receptacle (24), into which the bulge (42) formed by the receptacle extends.

2. Wall bracket according to claim 1, **characterized in that** the hook bracket (36) is formed so that a receptacle (24) adapted to the form of the hook bracket (36) can be inserted.

3. Wall bracket according to claim 1 or 2, **characterized in that** a clip (44) extends from the bulge (42) that can be accepted by a penetration (46) in the area of the bead.

4. Wall bracket according to one of the claim 1 to 3, **characterized in that** opposite the bulge (42) another bulge (28) projects into the area of the bracket (36) and forms an inlet track for the lower strap or seam of the heater.

## Revendications

1. Console murale (10) destinée à la fixation d'un corps de chauffage ou analogue, notamment un corps de chauffage compact, pourvu d'une bride ou d'un bord de suspension supérieurs et inférieurs,
comprenant un rail (12) présentant profilé en U, en C ou à chapeau ouvert en direction du plan du mur ou du plan du corps de chauffage et pouvant être fixé contre le plan du mur (30),
rail depuis l'extrémité inférieure (14) duquel part un support inférieur (16) destiné à recevoir la bride ou le bord du corps de chauffage et à l'extrémité supérieure (20) duquel est agencé un support supérieur (18, 118),
sachant que le support inférieur (16) possède une pièce réceptacle (24) présentant une ouïe (22) en matériau déformable, en plastique par exemple, qui forme des surfaces obliques (26, 28) conduisant dans l'ouïe (22),
sachant que le rail (12) présente, dans la zone du support inférieur (16), une rainure (32) s'éloignant du plan du mur (30),
**caractérisée en ce que**
la rainure (32) fait saillie (34) en direction de la pièce réceptacle (24) de sorte à former avec la surface oblique (28) de la pièce réceptacle (24) un guidage sans obstacle se terminant dans l'ouïe (22) pour la bride ou le bord inférieurs du corps de chauffage,
l'extrémité inférieure (14) du rail (12) forme un crochet (36) essentiellement à angle droit dont la bissectrice (38) se situe essentiellement parallèle au plan du mur (30) à une distance (A) de celui-ci
et **en ce qu'**au moins la branche de l'angle (36) formé par le crochet, orientée s'éloignant de l'extrémité du crochet, forme une autre rainure (40) orientée s'éloignant de la pièce réceptacle (24), rainure dans laquelle fait saillie un bourrelet (42) formé par la pièce réceptacle.

2. Console murale selon la revendication 1, **caractérisée en ce que** l'angle (36) du crochet est configuré de telle sorte qu'il est possible de mettre en oeuvre une pièce réceptacle (24) adaptée à la forme de l'angle (36) du crochet.

3. Console murale selon la revendication 1 ou 2, **caractérisée en ce que** du bourrelet (42) sort un clip de retenue (44) que peut recevoir un orifice (46) de passage ménagé dans la zone de la rainure.

4. Console murale selon l'une des revendications 1 à 3, **caractérisée en ce qu'**en face du bourrelet (42) fait saillie un autre bourrelet (28) dans la zone de l'angle (36) et forme une piste d'introduction pour la patte inférieure ou le cordon inférieur du corps chauffant.
